# EUROPÄISCHE PATENTSCHRIFT

(11) **EP 2 711 193 B1**
(45) Veröffentlichungstag und Bekanntmachung des Hinweises auf die Patenterteilung: **01.07.2015**
(21) Anmeldenummer: 12185399.8
(22) Anmeldetag: 21.09.2012
(51) Int. Cl.: B42C 19/02

(54) **Vorrichtung und Verfahren zur Benutzung einer Vorrichtung zur Herstellung eines Buchblocks**
Apparatus and method for using a device for producing a book block
Dispositif et procédé d'utilisation d'un dispositif pour la fabrication d'un bloc de livre

(43) Veröffentlichungstag der Anmeldung: 26.03.2014
(73) Patentinhaber: System GmbH, 40549 Düsseldorf (DE)
(72) Erfinder: Thissen, Helmut, 41069 Mönchengladbach (DE)
(74) Vertreter: Schwöbel, Thilo K.

(56) Entgegenhaltungen:
- WO-A1-97/29985
- DE-U1- 8 435 788
- US-A1- 2012 034 050

## Beschreibung

Die Erfindung geht aus von einer Vorrichtung und einem Verfahren zur Benutzung einer Vorrichtung, insbesondere zum Stapeln von Druckprodukten, zur Herstellung eines Buchblocks aus einem Schuppenstrom aus Druckprodukten, wobei der Schuppenstrom die Druckprodukte des Buchblocks, insbesondere einer beliebigen Anzahl von Buchblöcken, in sequentieller Anordnung umfasst, wobei ein fertiggestellter Buchblock aus mehreren aufeinander gestapelten Druckprodukten besteht.

Solche Vorrichtungen und Verfahren zur Benutzung einer Vorrichtung, insbesondere zum Stapeln von Druckprodukten, welche insbesondere Kreuzleger genannt werden, sind im Stand der Technik allgemein bekannt, um aus einem auf einem Förderband geförderten Schuppenstrom aus Druckprodukten, wobei das Druckprodukt beispielsweise einseitig oder zweiseitig bedrucktes, sowie einfach gefalztes oder mehrfach gefalztes Papier ist, welches auch als Druckbogen bezeichnet wird, einen Buchblock zwecks Weiterverarbeitung, zum Beispiel zu einem Buch, einer Zeitschrift oder zu einem Katalog, in einer Buchbinderei herzustellen.

Die von einer Druckmaschine bedruckten und anschließend gefalzten Druckprodukte werden schuppenartig auf einem Transportmittel einer Transporteinrichtung, beispielsweise auf einem Förderband, in einer einem Buchblock entsprechenden sequentiellen Anordnung abgelegt, wobei die sequentielle Anordnung von Druckprodukten eines Buchblocks innerhalb des Schuppenstroms als Buchblocksequenz und ein Druckprodukt in dieser Anordnung auch als Schuppe bezeichnet werden. Die Druckprodukte werden so abgelegt, dass ein Überlapp zwischen aufeinander folgenden Druckprodukten entsteht, beispielsweise auf der einem nachfolgenden Druckprodukt zugewandten Seite im Bereich des Rückens des Druckprodukts, welcher auch als Falzrücken bezeichnet wird. Die Herstellung eines Buchblocks aus einem derart angeordneten Schuppenstrom erfordert zunächst eine Trennung der entsprechenden Druckprodukte von den nachfolgenden Druckprodukten des Schuppenstroms, welche einem weiteren Buchblock zugeordnet sind, mittels einer Trennmitteleinrichtung. Anschließend erfolgt eine Sammlung der Druckprodukte mittels einer Sammeleinrichtung. Die hergestellten Buchblöcke werden zum Abtransport zur Weiterverarbeitung gestapelt.

Aus der Druckschrift DE 8435788 ist beispielsweise eine Vorrichtung zur Herstellung von Buchblockrohlingen oder Buchblöcken mit einem Transportmittel und einer Hubeinrichtung bekannt, die unterhalb der Förderebene des Transportmittels angeordnet ist und eine Hubbewegung einer Signatur auf dem Fördermittel bewirken kann, sowie einer Einrichtung zum Zusammenschieben von Druckprodukten, welche auch als Signaturen bezeichnet werden, zu Stapeln, wobei eine Vorrichtung zum Festhalten einer mit der Hubeinrichtung angehobenen Signatur verwendet wird. Um eine Trennung der Signaturen eines entsprechenden Buchblocks von den nachfolgenden Signaturen des Schuppenstroms zu bewirken, wird beispielsweise eine Synchronisation mittels eines zwischen einem Kettenantrieb des Transportmittels und einem Schaufelrad der Trennmitteleinrichtung angeordneten Riemens vorgeschlagen. Aufeinanderliegende, zu einem Stapel gesammelte und ausgerichtete, Signaturen werden anschließend mittels Klebehaftung im Bereich ihrer Falzrücken, welche auch als Falzkanten bezeichnet werden, miteinander verbunden.

Bei hohen Verarbeitungsgeschwindigkeiten kommt es auf Grund der Reibung zwischen aufeinanderfolgenden Druckprodukten bei ihrer Trennung häufig zur Mitnahme des nachfolgenden Druckprodukts, so dass sich Sammelfehler ergeben. Eine mechanische Synchronisation des Transportmittels, der Trennmitteleinrichtung und der Sammeleinrichtung kann derartige Sammelfehler nicht erkennen und führt zu einem häufigen falschen Eingreifen und somit zu einer hohen Ausschussrate.

Um eine Verschiebung der Druckprodukte innerhalb eines Buchblocks, beispielsweise während des Transports in eine Buchbinderei, zu vermeiden, ist eine Verleimung der entsprechenden Druckprodukte eines Buchblocks wünschenswert.

Die Sammelfehler, insbesondere bei mechanischer Synchronisation der Vorrichtung, führen allerdings zu dem Nachteil, dass der Leimauftrag gemäß dem Stand der Technik entweder fehlerhaft auf dem Druckprodukt positioniert wird, sodass die Druckprodukte derart verkleben, dass es zu Unterbrechungen im Betriebsablauf und hohen Ausschussraten kommt, oder dass der Leimauftrag nicht korrekt innerhalb eines Buchblocks erfolgt und Druckprodukte weiterer Buchblöcke mit diesem verleimt werden.

Die im Stand der Technik weitverbreitete Drucktechnik, insbesondere der Offsetdruck, ist häufig mit steigenden Kosten bei zunehmender Variantenvielfalt der Druckerzeugnisse bzw. bei geringen Auflagenzahlen verbunden. Darüber hinaus ist dadurch die Zusammenstellung der Buchblöcke aus unterschiedlichen Schuppenströmen erforderlich, wodurch komplizierte und teure Sortiervorrichtungen eingesetzt werden müssen. Eine Verarbeitung mittels mechanischer Synchronisation ist daher besonders nachteilhaft, weil bei jeder Variantenänderung, beispielsweise bei Änderungen des Druckauftrags, der Seitenzahl und/oder Auflage, eine zeitaufwändige und kostenintensive Einstellung der Vorrichtung erforderlich ist.

Dokument US 2012/0034050 A1 beschreibt eine Vorrichtung nach dem Oberbegriff des Anspruchs 1.

Aufgabe der vorliegenden Erfindung ist es daher, eine Vorrichtung und ein Verfahren zur Benutzung einer Vorrichtung, insbesondere zum Stapeln von Druckprodukten, zur Herstellung eines Buchblocks aus einem Schuppenstrom aus Druckprodukten der eingangs beschriebenen Art bereitzustellen, welche die Nachteile des Stands der Technik weitestgehend vermeiden und eine Vorrichtung und ein Verfahren bereitzustellen, welches die Herstellung von Buchblöcken bei starker Variantenvielfalt der Druckerzeugnisse und/oder geringen Auflagenzahlen kostengünstig, schnell und automatisiert bei hohen Verarbeitungsgeschwindigkeiten ermöglicht.

Diese Aufgabe wird durch eine Vorrichtung , insbesondere zum Stapeln von Druckprodukten, zur Herstellung eines Buchblocks aus einem Schuppenstrom aus Druckprodukten gelöst, wobei der Schuppenstrom die Druckprodukte des Buchblocks in sequentieller Anordnung umfasst, wobei ein Druckprodukt des Buchblocks eine Steuerungsmarkierung aufweist, wobei die Vorrichtung eine Detektionseinrichtung zur Detektion der Steuerungsmarkierung aufweist, wobei die Vorrichtung eine Trennmitteleinrichtung zur Druckprodukttrennung der einem Buchblock entsprechenden sequentiellen Anordnung von Druckprodukten von den nachfolgenden Druckprodukten des Schuppenstroms aufweist, wobei die Vorrichtung zur Druckprodukttrennung in Abhängigkeit eines ersten Detektionssignals der Detektionseinrichtung konfiguriert ist, wobei die Vorrichtung einen Leimkopf zur Leimauftragung auf ein Druckprodukt der einem Buchblock entsprechenden sequentiellen Anordnung von Druckprodukten aufweist, wobei die Vorrichtung zur Leimauftragung in Abhängigkeit eines zweiten Detektionssignals der Detektionseinrichtung konfiguriert ist.

Dadurch ist es in vorteilhafter Weise möglich, sowohl die Trennmitteleinrichtung, als auch den Leimkopf mittels der Detektionseinrichtung zu synchronisieren, um eine automatisierte Verarbeitung des, insbesondere Buchblocksequenzen unterschiedlicher Seitenzahl und/oder Auflage aufweisenden, Schuppenstroms zu vorverleimten Buchblöcken besonders schnell und kostengünstig im Vergleich zum Stand der Technik durchzuführen. Auf Grund der Anordnung der Druckprodukte, welche insbesondere als Druckbogen ausgebildet sind, im Schuppenstrom eignet sich insbesondere der Überlapp zwischen aufeinander folgenden Druckprodukten auf der einem nachfolgenden Druckprodukte zugewandten Seite im Bereich des Falzrückens des Druckprodukts zur Auftragung einer Steuermarkierung, insbesondere während des Druckvorgangs. Hierdurch wird der Vorteil erzielt, dass die Steuerungsmarkierung ohne vorherige Neuausrichtung, insbesondere ohne Umsortierung, der Druckprodukte des Schuppenstroms detektierbar ist. Die Detektionseinrichtung ist bevorzugt entlang der Bewegungsrichtung des Schuppenstroms vor der Trennmitteleinrichtung angeordnet. Dadurch ist in vorteilhafter Weise eine Steuerung der Trennmitteleinrichtung in Abhängigkeit des ersten Detektionssignals möglich, wodurch eine fehlerfreie Trennung der Druckprodukte eines Buchblocks von den nachfolgenden Druckprodukten eines weiteren Buchblocks im Schuppenstrom erzielt wird. Weiterhin ist die Detektionseinrichtung bevorzugt entlang der Bewegungsrichtung des Schuppenstroms vor dem Leimkopf angeordnet. Dadurch ist in vorteilhafter Weise eine Steuerung des Leimkopfes in Abhängigkeit des zweiten Detektionssignals möglich, wodurch eine fehlerfreie Leimauftragung, insbesondere im Bereich des Falzrückens des Druckprodukts, auf eine bestimmte Stelle des Druckprodukts mit einer bestimmten Menge erzielt wird, sodass ein Verschieben bei der Weiterverarbeitung verhindert und der Zusammenhalt der Druckprodukte in besonders effizienter Weise verbessert wird. Weiterhin wird durch die Steuerung des Leimkopfes eine hohe Ausschussrate auf Grund des Leimauftrags auf den Druckprodukten in zu großen Mengen und/oder an falschen Positionen verhindert. Ganz besonders bevorzugt ist durch das Aufbringen von entsprechenden Steuerungsmarkierungen vorteilhaft möglich, unterschiedliche Buchblocksequenzen, insbesondere von Buchblöcken unterschiedlicher Seitenzahlen und/oder unterschiedlicher Auflagenzahlen, automatisiert und mit hoher Produktionsrate mittels Steuerung der Trennmitteleinrichtung und des Leimkopfes durch die Detektionseinrichtung zu Buchblöcken zu verarbeiten.

Gemäß einer bevorzugten Weiterbildung ist es vorgesehen, dass die Steuerungsmarkierung auf den Druckprodukten, insbesondere im Bereich des Fußbeschnitts, Kopfbeschnitts und/oder des Rückens, aufgedruckt ist, wobei das Druckprodukt insbesondere die Steuerungsmarkierung auf einer den nachfolgenden Druckprodukten des Schuppenstroms zugewandten Seite aufweist.

Dadurch ist es in vorteilhafter Weise möglich, mittels Aufdrucken der Steuerungsmarkierungen, insbesondere während des Bedruckens der Druckprodukte in der Druckeinrichtung, eine besonders hohe Zuverlässigkeit des Verarbeitungsvorgangs, sowohl bezüglich der Position der Steuerungsmarkierung auf dem entsprechenden Druckprodukt, als auch bezüglich der Detektion und weiterhin der Trennung und Leimbeauftragung der Druckprodukte in der Vorrichtung , wobei die Vorrichtung zum Stapeln von Druckprodukten konfiguriert ist, wobei die Vorrichtung insbesondere einen Kreuzleger aufweist, zu erzielen. In einer alternativen Ausführungsform kann die Auftragung der Steuerungsmarkierung mittels Aufkleben, Lochen oder Lasermarkierung erfolgen. Das Aufdrucken der Steuerungsmarkierung im Bereich des Fußbeschnitts, Kopfbeschnitts und/oder des Rückens des Druckprodukts führt in vorteilhafter Weise zu einer Unsichtbarkeit der Steuerungsmarkierung für einen Benutzer des Buches, da die Beschnitte, beispielsweise beim Zuschneiden während der Weiterverarbeitung in der Buchbinderei, wegfallen. Die Anbringung der Steuerungsmarkierung auf der dem nachfolgenden Druckprodukt zugewandten Seite erzielt den Vorteil, dass keine Vorverarbeitung, insbesondere Umsortierung und/oder Ausrichtung, der Druckprodukte des Schuppenstroms vor der Einführung in der Vorrichtung notwendig ist, sodass eine schnelle und automatisierte Detektion der Steuerungsmarkierung erfolgt.

Gemäß einer bevorzugten Weiterbildung ist es vorgesehen, dass die Steuerungsmarkierung des Druckprodukts eine erste Teilmarkierung und eine zweite Teilmarkierung, oder genau eine erste Teilmarkierung, umfasst.

Dadurch ist es in vorteilhafter Weise möglich, die Anzahl der Teilmarkierungen auf die Art und Anzahl der zu steuernden Einrichtungen abzustimmen. Beispielsweise führen eine nicht vorhandene erste Teilmarkierung zu keiner Aktivierung der Trennmitteleinrichtung, sodass keine Trennung eines Druckprodukts von den nachfolgenden Druckprodukten des Schuppenstroms erfolgt und eine vorhandene erste Teilmarkierung zu einer Aktivierung der Trennmitteleinrichtung und somit zur Trennung eines Druckprodukts vom nachfolgenden Druckprodukt des Schuppenstroms. Entsprechend führen beispielsweise eine nicht vorhandene zweite Teilmarkierung zu keiner Aktivierung des Leimkopfes und eine vorhandene zweite Teilmarkierung zu einem Leimauftrag mittels des Leimkopfes. In einer anderen beispielhaften alternativen Ausführungsform enthält die genau eine Teilmarkierung sämtliche erforderliche Steuerungsinformationen zur entsprechenden Aktivierung beispielsweise der Trennmitteleinrichtung und/oder des Leimkopfes, wobei die Steuerungsinformationen die Anzahl zu leimender Seiten, der Position der Trennung und mögliche naheliegende weitere Informationen enthält.

Gemäß einer bevorzugten Weiterbildung ist es vorgesehen, dass die Detektionseinrichtung einen ersten Sensor und einen zweiten Sensor, oder genau einen ersten Sensor, zur Detektion der Steuerungsmarkierung aufweist.

Dadurch ist es in vorteilhafter Weise möglich, mittels Auftragung zweier Teilmarkierungen eine getrennte Detektion und Auswertung der Trennungseinrichtung und des Leimkopf zu ermöglichen. Bei genau einem Sensor können die erforderlichen Steuerungsinformationen mittels der Detektionseinrichtung sowohl über genau eine Teilmarkierung mit sämtlichen darin enthaltenen zur Steuerung erforderlichen Informationen oder über zwei unmittelbar nebeneinander auf dem Druckprodukt angeordneten Teilmarkierungen gleichzeitig erfasst werden.

Gemäß einer bevorzugten Weiterbildung ist es vorgesehen, dass die Detektionseinrichtung einen optischen Sensor, insbesondere eine Kamera und/oder einen Laserscanner, umfasst.

Dadurch ist es in vorteilhafter Weise möglich, eine berührungslose und damit besonders schnelle Detektion zu ermöglichen und insbesondere die Zuverlässigkeit der Detektion im Vergleich zu nicht-optischen, insbesondere mechanischen, Detektionseinrichtungen zu erhöhen. Weiterhin ist es vorteilhaft möglich den Beginn und das Ende eines Buchblocks berührungslos zu erfassen, sodass aufeinanderfolgende Buchblocksequenzen mit jeweils unterschiedlichen Inhalten, Anzahl Seiten und/oder Auflagenzahlen automatisiert und schnell verarbeitet werden können. Dadurch können besonders vorteilhaft Herstellungskosten eingespart werden.

Gemäß einer bevorzugten Weiterbildung ist es vorgesehen, dass die Trennmitteleinrichtung einen in Abhängigkeit des ersten Detektionssignals bewegbaren Greifer umfasst, wobei der Greifer insbesondere zur Untergreifung der einem Buchblock zugeordneten sequentiellen Anordnung von Druckprodukten mittels Durchführung einer Bewegung in eine Richtung senkrecht zu einer lokalen Förderrichtung des Schuppenstroms, insbesondere parallel zur Richtung des Schwerefelds der Erde, konfiguriert ist.

Dadurch ist es in vorteilhafter Weise möglich, einen Greifer in Abhängigkeit des ersten Detektionssignals so zu bewegen, dass die Durchführung einer Bewegung des Greifers in eine Richtung senkrecht zur Richtung des Schwerefelds in vorteilhafter Weise die Sammlung der von der Trennmitteleinrichtung getrennten, einem Buchblock zugeordneten sequentiellen Anordnung von Druckprodukten in einem Vorsammelkorb ermöglicht. Beispielsweise ist mittels Verwendung eines derart ausgebildeten Greifers die Sammlung von Buchblöcken mit hoher Seitenzahl, insbesondere ohne Zwischenschritte bei der Sammlung, möglich. Insbesondere weist die Trennmitteleinrichtung ein horizontal angeordnetes Trennmittel, einen Greifer und/oder einen von dem zweiten Detektionssignal gesteuerten Sammelkorb zum Sammeln der mittels des Trennmittels getrennten Druckprodukte auf, wobei der Sammelkorb drehbar, insbesondere um eine Achse entlang der Richtung des Schwerefelds der Erde, angeordnet ist, wobei der Sammelkorb insbesondere zur Drehung um einen Winkelbereich von beispielsweise 180 Grad konfiguriert ist, um ein kreuzweise stapeln der Buchblöcke zu ermöglichen. Hierdurch wird der Vorteil erzielt, dass eine besonders effiziente Stapelung der Buchblöcke erfolgt.

Gemäß einer bevorzugten Weiterbildung ist es vorgesehen, dass der Leimkopf zur Leimauftragung in Form eines Leimpunkts und/oder einer Leimraupe, insbesondere im Bereich des Kopfbeschnitts, Fußbeschnitts und/oder des Rückens der Druckprodukte des Buchblocks, konfiguriert ist.

Dadurch ist es in vorteilhafter Weise möglich, den Leimpunkt und/oder die Leimraupe genau zu positionieren und die Menge Leim genau zu dosieren, sodass ein unvorhergesehenes Verkleben von Druckprodukten verhindert und somit die Ausschussrate wesentlich verringert wird. Dadurch ist eine im Vergleich zum Stand der Technik hohe Verarbeitungsgeschwindigkeit und eine Kostenreduzierung erzielbar. Insbesondere die Auftragung der Leimpunkte und/oder der Leimraupen im Bereich des Fußbeschnitts, Kopfbeschnitts und/oder des Rückens des Druckprodukts führt in vorteilhafter Weise zu einer Unsichtbarkeit der Leimpunkte und/oder der Leimraupen für einen Benutzer des Buches, da die Beschnitte, beispielsweise beim Zuschneiden während der Weiterverarbeitung in der Buchbinderei wegfallen. Die Anbringung der Leimpunkte und/oder der Leimraupen auf der dem nachfolgenden Druckprodukt zugewandten Seite erzielt den Vorteil, dass keine Vorverarbeitung, insbesondere Umsortierung und/oder Ausrichtung, der Druckprodukte des Schuppenstroms vor der Einführung in der Vorrichtung notwendig ist, sodass eine schnelle und automatisierte Leimauftragung erfolgt.

Gemäß einer bevorzugten Weiterbildung ist es vorgesehen, dass der Leimkopf eine Leimdüse mit einem Öffnungsdurchmesser zwischen 0,01 mm und 1 mm, bevorzugt zwischen 0,1 mm und 0,5 mm, ganz besonders bevorzugt zwischen 0,3 mm und 0,4 mm oder zwischen 0,2 mm und 0,3 mm, zur Leimauftragung auf die Druckprodukte, insbesondere im Bereich des Kopfbeschnitts, Fußbeschnitts und/oder des Rückens der Druckprodukte des Buchblocks, aufweist.

Dadurch ist es in vorteilhafter Weise möglich, den Leimpunkt und/oder die Leimraupe exakt zu positionieren und die Menge Leim genau zu dosieren, sodass ein unvorhergesehenes Verkleben von Druckprodukten verhindert und somit die Ausschussrate wesentlich verringert wird. Dadurch ist eine im Vergleich zum Stand der Technik höhere Verarbeitungsgeschwindigkeit und eine Kostenreduzierung erzielbar. Insbesondere die Auftragung der Leimpunkte und/oder der Leimraupen im Bereich des Fußbeschnitts, Kopfbeschnitts und/oder des Rückens des Druckprodukts führt in vorteilhafter Weise zu einer Unsichtbarkeit der Leimpunkte oder der Leimraupen für einen Benutzer des Buches, da die Beschnitte, beispielsweise beim Zuschneiden während der Weiterverarbeitung in der Buchbinderei wegfallen. Die Anbringung der Leimpunkte und/oder der Leimraupen auf der dem nachfolgenden Druckprodukt zugewandten Seite erzielt den Vorteil, dass keine Vorverarbeitung, insbesondere Umsortierung und/oder Ausrichtung, der Druckprodukte des Schuppenstroms vor der Einführung in die Vorrichtung notwendig ist, sodass eine schnelle und automatisierte Leimauftragung erfolgt.

Gemäß einer bevorzugten Weiterbildung ist es vorgesehen, dass die Vorrichtung ein Drückelement zur Herstellung einer Leimverbindung mittels der Leimauftragung zwischen den Druckprodukten eines Buchblocks aufweist.

Dadurch wird in vorteilhafter ein Verschieben bei der Weiterverarbeitung, insbesondere in der Buchbinderei, verhindert und der Zusammenhalt der Druckprodukte in besonders effizienter Weise verbessert. Weiterhin wird dadurch die Ausschussrate während der Weiterverarbeitung, insbesondere der Palettierung und/oder Depalettierung, vermindert.

Gemäß einer bevorzugten Weiterbildung ist es vorgesehen, dass die Steuerungsmarkierung einen zweidimensionalen Code, insbesondere einen QR Code, umfasst, wobei der zweidimensionale Code eine Steuerungsinformation aufweist.

Dadurch ist es in vorteilhafter Weise möglich, mittels eines zweidimensionalen Codes, insbesondere eines QR Codes, eine geringere Anzahl von Steuerungsmarkierungen zu drucken und damit eine Kostenersparnis gegenüber auf jedem Druckprodukt gedruckten Steuerungsmarkierungen zu erzielen. Weiterhin ist es möglich mittels der Verwendung zweidimensionaler Codes mit hohem Informationsgehalt eine besonders schnelle Detektion und Produktionsrate, ganz besonders für Schuppenströme, welche eine Vielzahl unterschiedlicher Buchblöcke als sequentiell angeordnete Druckprodukte aufweisen, zu gewährleisten.

Gemäß einer bevorzugten Weiterbildung ist es vorgesehen, dass die Steuerungsinformation Informationen über Anzahl und/oder Position der einem Buchblock zugeordneten Druckprodukte innerhalb des Schuppenstroms, der mit Leim zu beauftragenden Druckprodukte innerhalb des Schuppenstroms und/oder der auf die Druckprodukte aufzubringenden Leimpunkte und/oder der Leimraupen umfasst.

Dadurch ist es in vorteilhafter Weise möglich, mittels eines zweidimensionalen Codes eine geringere Anzahl von Steuerungsmarkierungen zu drucken und damit eine Kostenersparnis gegenüber auf jedem Druckprodukt gedruckten Steuerungsmarkierungen zu erzielen. Weiterhin ist es möglich mittels der Verwendung zweidimensionaler Codes mit hohem Informationsgehalt eine besonders schnelle Detektion und Produktionsrate, ganz besonders für Schuppenströme, welche eine Vielzahl unterschiedlicher Buchblöcke als sequentiell angeordnete Druckprodukte aufweisen, zu gewährleisten.

Die Aufgabe der vorliegenden Erfindung wird ferner von einem Verfahren zur Benutzung einer Vorrichtung, insbesondere zum Stapeln von Druckprodukten, zur Herstellung eines Buchblocks aus einem Schuppenstrom aus Druckprodukten gelöst, wobei der Schuppenstrom die Druckprodukte des Buchblocks in sequentieller Anordnung umfasst, wobei ein Druckprodukt des Buchblocks eine Steuerungsmarkierung aufweist, wobei die Vorrichtung eine Detektionseinrichtung zur Detektion der Steuerungsmarkierung aufweist, wobei die Vorrichtung eine Trennmitteleinrichtung zur Druckprodukttrennung der einem Buchblock entsprechenden sequentiellen Anordnung von Druckprodukten von den nachfolgenden Druckprodukten des Schuppenstroms aufweist, wobei die Vorrichtung und Verfahren zum Stapeln von Druckprodukten zur Druckprodukttrennung in Abhängigkeit eines ersten Detektionssignals der Detektionseinrichtung konfiguriert ist, wobei in einem ersten Verfahrensschritt die Steuerungsmarkierung von der Detektionseinrichtung detektiert wird, wobei ein erstes Detektionssignal und ein zweites Detektionssignal erzeugt werden, wobei in einem zweiten Verfahrensschritt in Abhängigkeit des zweiten Detektionssignals mittels des Leimkopfs auf einem Druckprodukt der einem Buchblock entsprechenden sequentiellen Anordnung von Druckprodukten Leim aufgetragen wird, wobei in einem dritten Verfahrensschritt in Abhängigkeit des ersten Detektionssignals eine Druckprodukttrennung der einem Buchblock entsprechenden sequentiellen Anordnung von Druckprodukten von den nachfolgenden Druckprodukten des Schuppenstroms mittels der Trennmitteleinrichtung vorgenommen wird.

Durch eine, insbesondere berührungslose, Detektion der Steuerungsmarkierung durch die Detektionseinrichtung wird in vorteilhafter Weise eine besonders effiziente und schnelle Synchronisation der Trennmitteleinrichtung und des Leimkopfes während der Herstellung eines Buchblocks ermöglicht. Dabei wird besonders die automatisierte Verarbeitung des, Schuppenstroms, welcher insbesondere verschiedene Buchblöcke unterschiedlicher Seitenanzahl und/oder Auflagenzahl aufweist, zu vorverleimten Buchblöcken besonders schnell und kostengünstig im Vergleich zum Stand der Technik durchgeführt. Die Detektionseinrichtung ist bevorzugt entlang der Bewegungsrichtung des Schuppenstroms vor der Trennmitteleinrichtung angeordnet. Dadurch ist in vorteilhafter Weise eine Steuerung der Trennmitteleinrichtung in Abhängigkeit des ersten Detektionssignals möglich, wodurch eine fehlerfreie Trennung der Druckprodukte eines Buchblocks von den nachfolgenden Druckprodukten eines weiteren Buchblocks im Schuppenstrom erzielt wird. Weiterhin ist die Detektionseinrichtung bevorzugt entlang der Bewegungsrichtung des Schuppenstroms vor dem Leimkopf angeordnet. Dadurch ist in vorteilhafter Weise eine Steuerung des Leimkopfes in Abhängigkeit des zweiten Detektionssignals möglich, wodurch eine fehlerfreie Leimauftragung, insbesondere im Bereich des Falzrückens des Druckprodukts, auf eine bestimmte Stelle des Druckprodukts mit einer bestimmten Menge erzielt wird, sodass ein Verschieben bei der Weiterverarbeitung verhindert und der Zusammenhalt der Druckprodukte in besonders effizienter Weise verbessert wird. Weiterhin wird durch die Steuerung des Leimkopfes eine hohe Ausschussrate auf Grund des Leimauftrags auf den Druckprodukten in zu großen Mengen und/oder an falschen Positionen verhindert. Ganz besonders bevorzugt ist durch das Aufbringen von entsprechenden Steuerungsmarkierungen vorteilhaft möglich, die Druckprodukte verschiedener Buchblöcke, insbesondere unterschiedlicher Seitenzahlen und/oder unterschiedlicher Auflagenzahlen, hintereinander im Schuppenstrom anzuordnen und automatisiert und mit hoher Produktionsrate mittels Steuerung der Trennmitteleinrichtung und des Leimkopfes durch die Detektionseinrichtung zu Buchblöcken zu verarbeiten.

Gemäß einer bevorzugten Weiterbildung ist es vorgesehen, dass im zweiten Verfahrensschritt nur auf Druckprodukte, welche eine zweite Teilmarkierung aufweisen, Leim aufgetragen wird.

Dadurch ist es in vorteilhafter Weise möglich, eine besonders einfache Detektionseinrichtung zu verwenden und die Detektionsgeschwindigkeit und die Produktionsrate zu erhöhen. Beispielsweise führen eine nicht vorhandene zweite Teilmarkierung zu keiner Aktivierung des Leimkopfes und eine vorhandene zweite Teilmarkierung zu einem Leimauftrag mittels des Leimkopfes.

Gemäß einer bevorzugten Weiterbildung ist es vorgesehen, dass im zweiten Verfahrensschritt Leim, insbesondere in Form eines Leimpunkts und/oder einer Leimraupe, insbesondere im Bereich des Kopfbeschnitts, Fußbeschnitts und/oder des Rückens der Druckprodukte des Buchblocks, auf die Druckprodukte aufgetragen wird.

Dadurch ist es in vorteilhafter Weise möglich, den Leimpunkt und/oder die Leimraupe genau zu positionieren und die Menge Leim genau zu dosieren, sodass ein unvorhergesehenes Verkleben von Druckprodukten verhindert und somit die Ausschussrate wesentlich verringert wird. Dadurch ist eine im Vergleich zum Stand der Technik hohe Verarbeitungsgeschwindigkeit und eine Kostenreduzierung erzielbar. Insbesondere die Auftragung der Leimpunkte und/oder der Leimraupen im Bereich des Fußbeschnitts, Kopfbeschnitts und/oder des Rückens des Druckprodukts führt in vorteilhafter Weise zu einer Unsichtbarkeit der Leimpunkte und/oder der Leimraupen für einen Benutzer des Buches, da die Beschnitte, beispielsweise beim Zuschneiden während der Weiterverarbeitung in der Buchbinderei wegfallen. Die Anbringung der Leimpunkte und/oder der Leimraupen auf der dem nachfolgenden Druckprodukte zugewandten Seite erzielt den Vorteil, dass keine Vorverarbeitung, insbesondere Umsortierung und/oder Ausrichtung, der Druckprodukte des Schuppenstroms vor der Einführung in der Vorrichtung notwendig ist, sodass eine schnelle und automatisierte Leimauftragung erfolgt.

Gemäß einer bevorzugten Weiterbildung ist es vorgesehen, dass die Trennmitteleinrichtung einen in Abhängigkeit des ersten Detektionssignals bewegbaren Greifer umfasst, wobei der Greifer während der Untergreifung der einem Buchblock zugeordneten sequentiellen Anordnung von Druckprodukte eine Bewegung in eine Richtung senkrecht zu einer lokalen Förderrichtung des Schuppenstroms, insbesondere parallel zur Richtung des Schwerefelds der Erde, durchführt.

Die Durchführung einer Bewegung des Greifers in eine Richtung senkrecht zur Richtung des Schwerefelds ermöglicht in vorteilhafter Weise die Sammlung der von der Trennmitteleinrichtung getrennten, einem Buchblock zugeordneten sequentiellen Anordnung von Druckprodukte in einem Vorsammelkorb. Beispielsweise ist mittels Verwendung eines derart ausgebildeten Greifers die Sammlung von Buchblöcken mit hoher Seitenzahl, insbesondere ohne Zwischenschritte bei der Sammlung, möglich. Insbesondere weist die Trennmitteleinrichtung ein horizontal angeordnetes Trennmittel, einen Greifer und/oder einen von dem zweiten Detektionssignal gesteuerten Sammelkorb zum Sammeln der mittels des Trennmittels getrennten Druckprodukte auf, wobei der Sammelkorb drehbar, insbesondere um eine Achse entlang der Richtung des Schwerefelds der Erde, angeordnet ist, wobei der Sammelkorb insbesondere zur Drehung um einen Winkelbereich von beispielsweise 180 Grad konfiguriert ist, um ein kreuzweises Stapeln der Buchblöcke zu ermöglichen. Hierdurch wird der Vorteil erzielt, dass eine besonders effiziente Stapelung der Buchblöcke erfolgt.

Die Erfindung wird im Folgenden anhand eines Ausführungsbeispiels unter Bezugnahme auf die beiliegenden, schematischen Zeichnungen näher erläutert.

Es zeigen
**Figur 1** eine perspektivische Darstellung einer Ausführungsform einer erfindungsgemäßen Vorrichtung , insbesondere zum Stapeln von Druckprodukten,
**Figur 2** eine schematische Darstellung einer Ausführungsform einer erfindungsgemäßen Vorrichtung, insbesondere zum Stapeln von Druckprodukten,
**Figur 3** eine schematische Darstellung eines Leimkopfs und einer Trennmitteleinrichtung einer weiteren Ausführungsform einer erfindungsgemäßen Vorrichtung, insbesondere zum Stapeln von Druckprodukten.

In **Figur 1** ist eine perspektivische Darstellung einer Ausführungsform einer erfindungsgemäßen Vorrichtung 1 , insbesondere zum Stapeln von Druckprodukten, zur Herstellung eines Buchblocks 3 aus einem Schuppenstrom 2 aus Druckprodukten 4 (jeweils in Figur 2 abgebildet) dargestellt.

Die Vorrichtung 1 weist eine Transporteinrichtung 10, eine Detektionseinrichtung 20, zwei Leimköpfe 30, 30' mit Leimzuführmitteln 31, 31' und eine Trennmitteleinrichtung 40 auf, wobei die Transporteinrichtung 10 der Vorrichtung 1 zur Aufnahme eines in Förderrichtung 100 (siehe Figur 2) bewegten Schuppenstroms 2 aus, insbesondere gefalzten, Druckprodukten 4 mittels einer Einlauf-Weiche 11 konfiguriert ist.

Beispielsweise kann zumindest das der Vorrichtung 1 abgewandte Ende der Einlauf-Weiche 11 oder die gesamte Transporteinrichtung 10 in horizontaler Richtung durch einer Kippbewegung oder Schwenkbewegung bewegt werden, um eine Höhenverstellung der Transporteinrichtung 10 in vertikaler Richtung zu bewirken. Mittels dieser Höhenverstellung kann die 1 auf die Höhe einer Zuführeinrichtung, welches die Vorrichtung 1 mit dem Schuppenstrom 2 beliefert, eingestellt werden.

Nach der Passage der Einlauf-Weiche 11 werden die Druckprodukte 4 des Schuppenstroms 2 mittels eines Transportmittels 14, beispielsweise eines Förderbands, über einen Einlaufrüttler 12 zur Ausrichtung der Druckprodukte zunächst zur Detektionseinrichtung 20 und anschließend durch eine Presswalze 13 hindurch zu den Leimköpfen 30, 30' und schließlich zur Trennmitteleinrichtung 40 gefördert.

In **Figur 2** ist eine schematische Darstellung einer Ausführungsform einer erfindungsgemäßen Vorrichtung , insbesondere zum Stapeln von Druckprodukten 1 zur Herstellung eines Buchblocks 3 aus einem Schuppenstrom 2 aus Druckprodukten 4 (siehe Figur 3) dargestellt.

Der Schuppenstrom 2, welcher die Druckprodukte 4 des Buchblocks 3 in sequentieller Anordnung umfasst, wird über die Einlauf-Weiche 11 der Transporteinrichtung 10 der Vorrichtung 1 aufgenommen und mittels Rüttelbewegungen des Einlaufrüttlers 12 eine zumindest grobe Ausrichtung der Druckprodukte 4 bewirkt.

Der Schuppenstrom 2 wird vom Transportmittel 14 der Transporteinrichtung derart unter einer Detektionseinrichtung 20, insbesondere zwei optische Sensoren, wie beispielsweise zwei Kameras oder zwei Laserscanner, in Förderrichtung 100 gefördert, dass eine Detektion einer auf dem Druckprodukt 4 aufgedruckten Steuerungsmarkierung 21 (siehe Figur 3) erfolgt. In einer alternativen Ausführungsform könnte die Detektionseinrichtung auch zur Detektion einer Lasermarkierung, Perforationsmarkierung und/oder einer anderen naheliegenden mittels eines Detektors detektierbaren Steuerungsmarkierung auf dem Druckprodukt 4 ausgebildet sein.

Die Detektionseinrichtung 20 ist besonders bevorzugt in Förderrichtung 100 im Bereich des Einlaufrüttlers 12 vor der Presswalze 13, vor dem Leimkopf 30 und vor der Trennmitteleinrichtung 40 angeordnet. In einer weiteren alternativen Ausführungsform der erfindungsgemäßen Vorrichtung 1 ist eine Anordnung der Detektionseinrichtung 20 in Förderrichtung 100 vor dem Leimkopf 30, aber hinter der Presswalze 13 vorgesehen.

Bevorzugt weist die Steuerungsmarkierung 21 der Druckprodukte 4 des Schuppenstroms 2 zwei Teilmarkierungen auf. Die Detektionseinrichtung 20 ist insbesondere derart ausgebildet, dass eine Detektion der ersten Teilmarkierung ein erstes Detektionssignal zur Steuerung der Trennmitteleinrichtung 40 erzeugt und eine Detektion der zweiten Teilmarkierung ein zweites Detektionssignal zur Steuerung der Leimköpfe 30, 30'erzeugt.

Die Druckprodukte 4 des Schuppenstroms 2 werden durch eine Presswalze 13 geführt und mittels des Transportmittels 14 zu einem Leimkopf 30, welcher mit einem Leimzuführmittel 31, und insbesondere zu einem senkrecht zur lokalen Förderrichtung 100 horizontal neben dem ersten Leimkopf 30 angeordneten weiteren Leimkopf 30' mit einem weiteren Leimzuführmittel 31', gefördert. Die Leimköpfe 30, 30' tragen Leim, beispielsweise in Form von Leimpunkten und/oder Leimraupen, mittels einer am Leimkopf angeordneten Leimdüse 32, insbesondere im Bereich des Rückens 4' des Druckprodukts 4, auf dem Druckprodukt 4, ganz besonders bevorzugt in Abhängigkeit des ersten Detektionssignals, auf.

Beispielsweise ist das zweite Detektionssignal derart konfiguriert, dass auf einem Druckprodukt 4 mit vorhandener zweiter Teilmarkierung ein Leimpunkt 33 und/oder Leimraupe 33 auf diesem Druckprodukt 4 aufgetragen wird.

Weiterhin ist das erste Detektionssignal derart konfiguriert, dass die Druckprodukte 4 eines Buchblocks 3 durch ein Trennmittel 41 der Trenneinrichtung in Abhängigkeit des ersten Detektionssignals von einem nachfolgenden Druckprodukt 4 eines nachfolgenden Buchblocks 4 getrennt werden, wobei das nachfolgende Druckprodukt 4 insbesondere entweder das erste oder letzte Druckprodukt 4 des Buchblocks 3 aufweist.

Das Trennmittel 41 ist dabei insbesondere in Abhängigkeit des ersten Detektionssignals von einem Durchlasszustand 41 ", wobei die Druckprodukte 4 des Schuppenstroms 2 zu einem Vorsammelkorb 42 durchgelassen werden, in einen Blockadezustand 41' (siehe Figur 3), wobei die Druckprodukte 4 am Trennmittel zurückgehalten werden und somit der Schuppenstrom 2 unterbrochen wird, überführbar.

Dadurch ist es in vorteilhafter Weise möglich, sowohl die Trennmitteleinrichtung 40, als auch den Leimkopf 30, 30' mittels der Detektionseinrichtung 20 zu synchronisieren, um eine automatisierte Verarbeitung des Schuppenstroms 2, welcher insbesondere verschiedene Buchblöcke 3 unterschiedlicher Seitenanzahl und/oder Auflage aufweist, zu vorverleimten Buchblöcken 3 besonders schnell und kostengünstig im Vergleich zum Stand der Technik durchzuführen.

Während sich das Trennmittel 41 der Trennmitteleinrichtung 40 im Durchlasszustand befindet, treffen die Druckprodukte 4 nacheinander auf Grund einer hohen Geschwindigkeit des mit dem Transportmittel 14 bewegten Schuppenstroms 2 in Förderrichtung 100, insbesondere senkrecht zum Schwerefeld der Erde, gegen eine Anschusskante (nicht dargestellt), wobei die Anschusskante die Bewegung des auftreffenden Druckprodukts 4 in Förderrichtung 100 abbremst und dadurch anschließend eine Stapelung und Ausrichtung der Druckprodukte 4 im Vorsammelkorb 42 bewirkt wird. Der Vorsammelkorb 42 weist einen ersten Greifer 43 und einen zweiten Greifer 43' auf, welche jeweils zur Stapelung der Druckprodukte 4 des Buchblocks 3 konfiguriert sind und eine in der Beschreibung zu Figur 3 näher beschriebene alternierende Bewegung in Abhängigkeit des ersten Detektionssignals ausführen.

Im Anschluss an die Sammlung aller Druckprodukte 4 eines Buchblocks 3, wird der Buchblock 3 in einen parallel zur Richtung des Schwerefelds der Erde bewegbaren und unterhalb des Vorsammelkorbs 42 angeordneten Sammelkorb 50 fallen gelassen. Dabei bewirkt eine Bewegung des Sammelkorbs 50 mittels eines Sammelkorbantriebsmittels 51 in vertikaler Richtung auf den Vorsammelkorb 42 zu, eine Reduzierung der Fallhöhe. Der Sammelkorb 50 ist weiterhin mittels des Sammelkorbantriebsmittels 51 drehbar angeordnet, wobei eine Drehbewegung des Sammelkorbs um 180 Grad eine besonders effiziente, insbesondere kreuzweise, Stapelung der gefalzten Druckprodukte 4 bewirkt.

Weiterhin weist der Sammelkorb eine, insbesondere mittels einer Kippbewegung über ein Drehgelenkt, mit dem Sammelkorb 50 verbundene Verschließvorrichtung auf, wobei ein Deckel der Verschließvorrichtung in einem Verschlusszustand als Gegendrückelement zu einem mittels des Sammelkorbantriebsmittel 51 in vertikaler Richtung bewegbaren Drückelements ausgebildet ist, wobei mittels einer Hubbewegung des im Sammelkorb 50 angeordneten Buchblocks 3 ein Buchblock 3 zwischen dem Drückelement und dem Gegendrückelement zusammengedrückt wird, wobei eine Verbindung zwischen den Druckprodukte 4 des Buchblocks 3 auf Grund der Leimauftragung bewirkt wird.

In **Figur 3** ist eine schematische Darstellung eines Leimkopfs 30, 30' und einer Trennmitteleinrichtung 40 einer weiteren Ausführungsform eines erfindungsgemäßen Vorrichtung 1 , insbesondere zum Stapeln von Druckprodukten, zur Herstellung eines Buchblocks 3 dargestellt.

Gemäß der weiteren Ausführungsform ist das zweite Detektionssignal derart konfiguriert, dass genau ein Druckprodukt 4 eines Buchblocks 3 eine Teilmarkierung aufweist und alle weiteren Druckprodukte 4 des Buchblocks 3 keine Teilmarkierung aufweisen. Bevorzugt weist nur das erste oder das letzte Druckprodukt 4 des Buchblocks eine Teilmarkierung auf. Das zweite Detektionssignal ist dabei derart konfiguriert, dass eine Leimauftragung durch die Leimdüse 32 des Leimkopfes 30 nur auf solche Druckprodukte 4 erfolgt, welche keine Teilmarkierung aufweisen. Hierdurch ist es vorteilhaft möglich, Druckkosten für das Drucken der Steuerungsmarkierung 21 einzusparen.

Das Trennmittel 41 lässt die Druckprodukte 4 des Schuppenstroms 2 im Durchlasszustand 41" in lokaler Förderrichtung 100 passieren, sodass die Druckprodukte 4 gegen die Anschusskante treffen, wobei eine Ausrichtung der Druckprodukte 4 erfolgt.

Der erste Greifer 43 und der zweite Greifer 43' des Vorsammelkorbs 42, welche jeweils zur Stapelung der Druckprodukte 4 des Buchblocks 3 konfiguriert sind, führen eine alternierende Bewegung in Abhängigkeit des ersten Detektionssignals während der Sammlung der Druckprodukte 4 eines Buchblocks 3 aus. Nach dem Übergang des Trennmittels 41 vom Blockadezustand 41' in den Durchlasszustand 41" wird der erste Greifer 43, 43' unterhalb der Anschusskante positioniert, sodass der erste mit einem Leimpunkt 33 und/oder Leimraupe 33 versehene Druckprodukt 4 auf dem ersten Greifer 43, 43' positioniert wird.

Mit zunehmender Anzahl nachfolgender Druckprodukte 4 wird der erste Greifer 43, 43' in Richtung des Schwerefelds der Erde mitbewegt, sodass die Höhe des Vorsammelkorbs 42 in vertikaler Richtung entsprechend der Höhe des Stapels aus Druckprodukten 4 zunimmt. Der entgegen der Förderrichtung 100 letzte Druckprodukt 4 des Buchblocks 3 enthält eine Teilmarkierung und wird deshalb in Abhängigkeit des zweiten Detektionssignals als einziges Druckprodukt 4 des Buchblocks 3 nicht mit einem Leimpunkt 33 und/oder Leimraupe 33 versehen.

Die Teilmarkierung des letzten Druckprodukts 4 des Buchblocks 3 bewirkt eine Überführung des Trennmittels 41 in den Blockadezustand 41', sodass der Schuppenstrom 2 unterbrochen wird. Gleichzeitig wird der zweite Greifer 43, 43' unterhalb der Anschusskante und oberhalb des ersten Greifers 43, 43' zur Aufnahme des nachfolgenden Druckprodukte 4 des nachfolgenden Buchblocks 3 positioniert. Weiterhin wird der sich im Vorsammelkorb 42 befindliche Buchblock 3 in den Sammelkorb 50 fallen gelassen.

### Bezugszeichenliste

- 1: Vorrichtung
- 2: Schuppenstrom
- 3: Buchblock
- 4: Druckprodukt
- 4': Rücken
- 10: Transporteinrichtung
- 11: Einlauf-Weiche
- 12: Einlaufrüttler
- 13: Presswalze
- 14: Transportmittel
- 20: Detektionseinrichtung
- 21: Steuerungsmarkierung
- 30, 30': Leimkopf
- 31, 31': Leimzuführmittel
- 32: Leimdüse
- 33: Leimpunkt/Leimraupe
- 40: Trennmitteleinrichtung
- 41, 41', 41": Trennmittel
- 42: Vorsammelkorb
- 43, 43': Greifer
- 50: Sammelkorb
- 51: Sammelkorbantriebsmittel
- 100: Förderrichtung

## Patentansprüche

1. Vorrichtung (1), insbesondere zum Stapeln von Druckprodukten, zur Herstellung eines Buchblocks (3) aus einem Strom (2) aus Druckprodukten (4), wobei der Strom (2) die Druckprodukte (4) des Buchblocks (3) in sequentieller Anordnung umfasst, wobei ein Druckprodukt (4) des Buchblocks (3) eine Steuerungsmarkierung (21) aufweist, wobei die Vorrichtung (1) eine Detektionseinrichtung (20) zur Detektion der Steuerungsmarkierung (21) aufweist, wobei die Vorrichtung (1) eine Trennmitteleinrichtung (40) zur Druckprodukttrennung der einem Buchblock (3) entsprechenden sequentiellen Anordnung von Druckprodukten (4) von den nachfolgenden Druckprodukten (4) des stroms (2) aufweist, wobei die Vorrichtung (1) zur Druckprodukttrennung in Abhängigkeit eines ersten Detektionssignals der Detektionseinrichtung (20) konfiguriert ist, wobei die Vorrichtung (1) einen Leimkopf (30, 30') zur Leimauftragung auf einem Druckprodukt (4) der einem Buchblock (3) entsprechenden sequentiellen Anordnung von Druckprodukten (4) aufweist, wobei die Vorrichtung (1) zur Leimauftragung in Abhängigkeit eines zweiten Detektionssignals der Detektionseinrichtung (20) konfiguriert ist, **dadurch gekennzeichnet, dass** der Strom ein Schuppenstrom ist.

2. Vorrichtung (1) nach einem der vorhergehenden Ansprüche, **dadurch gekennzeichnet, dass** die Steuerungsmarkierung (21) auf dem Druckprodukt (4), insbesondere im Bereich des Fußbeschnitts, Kopfbeschnitts und/oder des Rückens (4'), aufgedruckt ist, wobei das Druckprodukt (4) insbesondere die Steuerungsmarkierung (21) auf einer den nachfolgenden Druckprodukten (4) des Schuppenstroms (2) zugewandten Seite aufweist.

3. Vorrichtung (1) nach einem der vorhergehenden Ansprüche, **dadurch gekennzeichnet, dass** die Steuerungsmarkierung (21) des Druckprodukts (4) eine erste Teilmarkierung und eine zweite Teilmarkierung, oder genau eine erste Teilmarkierung, umfasst.

4. Vorrichtung (1) nach einem der vorhergehenden Ansprüche, **dadurch gekennzeichnet, dass** die Detektionseinrichtung (20) einen ersten Sensor und einen zweiten Sensor, oder genau einen ersten Sensor, zur Detektion der Steuerungsmarkierung (21) aufweist.

5. Vorrichtung (1) nach einem der vorhergehenden Ansprüche, **dadurch gekennzeichnet, dass** die Detektionseinrichtung (20) einen optischen Sensor, insbesondere eine Kamera und/oder einen Laserscanner, umfasst.

6. Vorrichtung (1) nach einem der vorhergehenden Ansprüche, **dadurch gekennzeichnet, dass** die Trennmitteleinrichtung (40) einen in Abhängigkeit des ersten Detektionssignals bewegbaren Greifer (43, 43') umfasst, wobei der Greifer (43, 43') insbesondere zur Untergreifung der einem Buchblock (3) zugeordneten sequentiellen Anordnung von Druckprodukten (4) mittels Durchführung einer Bewegung in eine Richtung senkrecht zu einer lokalen Förderrichtung (100) des Schuppenstroms (2), insbesondere parallel zur Richtung des Schwerefelds der Erde, konfiguriert ist.

7. Vorrichtung (1) nach einem der vorhergehenden Ansprüche, **dadurch gekennzeichnet, dass** der Leimkopf (30, 30') zur Leimauftragung in Form eines Leimpunkts (33) und/oder einer Leimraupe (33), insbesondere im Bereich des Kopfbeschnitts, Fußbeschnitts und/oder des Rückens (4') der Druckprodukte (4) des Buchblocks (3), konfiguriert ist.

8. Vorrichtung (1) nach einem der vorhergehenden Ansprüche, **dadurch gekennzeichnet, dass** der Leimkopf (30, 30') eine Leimdüse (32) mit einem Öffnungsdurchmesser zwischen 0,01 mm und 1 mm, bevorzugt zwischen 0,1 mm und 0,5 mm, ganz besonders bevorzugt zwischen 0,3 mm und 0,4 mm oder zwischen 0,2 mm und 0,3 mm, zur Leimauftragung auf die Druckprodukte (4), insbesondere im Bereich des Kopfbeschnitts, Fußbeschnitts und/oder des Rückens (4') der Druckprodukte (4) des Buchblocks (3), aufweist.

9. Vorrichtung (1) nach einem der vorhergehenden Ansprüche, **dadurch gekennzeichnet, dass** die Vorrichtung (1) ein Drückelement zur Herstellung einer Leimverbindung mittels der Leimauftragung zwischen den Druckprodukten (4) eines Buchblocks (3) aufweist.

10. Vorrichtung (1) nach einem der vorhergehenden Ansprüche, **dadurch gekennzeichnet, dass** die Steuerungsmarkierung (21) einen zweidimensionalen Code, insbesondere einen QR Code, umfasst, wobei der zweidimensionale Code eine Steuerungsinformation aufweist.

11. Vorrichtung (1) nach Anspruch 10, **dadurch gekennzeichnet, dass** die Steuerungsinformation Informationen über Anzahl und/oder Position der einem Buchblock (3) zugeordneten Druckprodukten (4) innerhalb des Schuppenstroms (2), der mit Leim zu beauftragenden Druckprodukte (4) innerhalb des Schuppenstroms (2) und/oder der auf die Druckprodukte (4) aufzubringenden Leimpunkte (33) und/oder
Leimraupen (33) umfasst.

12. Verfahren zurBenutzung einer Vorrichtung (1), insbesondere zum Stapeln von Druckprodukten, zur Herstellung eines Buchblocks (3) aus einem Strom (2) aus Druckprodukten (4), wobei der Strom (2) die Druckprodukte (4) des Buchblocks (3) in sequentieller Anordnung umfasst, wobei ein Druckprodukt (4) des Buchblocks (3) eine Steuerungsmarkierung (21) aufweist, wobei die Vorrichtung und Verfahren zum Stapeln von Druckprodukten (1) eine Detektionseinrichtung (20) zur Detektion der Steuerungsmarkierung (21) aufweist, wobei die Vorrichtung(1) eine Trennmitteleinrichtung (40) zur Druckprodukttrennung der einem Buchblock (3) entsprechenden sequentiellen Anordnung von Druckprodukten (4) von den nachfolgenden Druckprodukten (4) des Stroms (2) aufweist, wobei die Vorrichtung (1) zur Druckprodukttrennung in Abhängigkeit eines ersten Detektionssignals der Detektionseinrichtung (20) konfiguriert ist, wobei in einem ersten Verfahrensschritt die Steuerungsmarkierung (21) von der Detektionseinrichtung (20) detektiert wird, wobei ein erstes Detektionssignal und ein zweites Detektionssignal erzeugt werden, wobei in einem zweiten Verfahrensschritt in Abhängigkeit des zweiten Detektionssignals mittels des Leimkopfs (30) auf einem Druckprodukt (4) der einem Buchblock (3) entsprechenden sequentiellen Anordnung von Druckprodukten (4) Leim aufgetragen wird, **dadurch gekennzeichnet**, das der Strom ein Schuppenstrom ist und dass in einem dritten Verfahrensschritt in Abhängigkeit des ersten Detektionssignals eine Druckprodukttrennung der einem Buchblock (3) entsprechenden sequentiellen Anordnung von Druckprodukten (4) von den nachfolgenden Druckprodukten (4) des Schuppenstroms (2) mittels der Trennmitteleinrichtung (40) vorgenommen wird.

13. Verfahren nach Anspruch 12, **dadurch gekennzeichnet, dass** im zweiten Verfahrensschritt nur auf Druckprodukte (4), welche eine zweite Teilmarkierung aufweisen, Leim aufgetragen wird.

14. Verfahren nach einem der Ansprüche 12 oder 13, **dadurch gekennzeichnet, dass** im zweiten Verfahrensschritt Leim, insbesondere in Form eines Leimpunkts (33) und/oder einer Leimraupen (33), insbesondere im Bereich des Kopfbeschnitts, Fußbeschnitts und/oder des Rückens (4') der Druckprodukte (4) des Buchblocks (3), auf die Druckprodukte (4) aufgetragen wird.

15. Verfahren nach einem der Ansprüche 12 bis 14, **dadurch gekennzeichnet, dass** die Trennmitteleinrichtung (40) einen in Abhängigkeit des ersten Detektionssignals bewegbaren Greifer (43, 43') umfasst, wobei der Greifer (43, 43') während der Untergreifung der einem Buchblock (3) zugeordneten sequentiellen Anordnung von Druckprodukten (4) eine Bewegung in eine Richtung senkrecht zu einer lokalen Förderrichtung (100) des Schuppenstroms (2), insbesondere parallel zur Richtung des Schwerefelds der Erde, durchführt.

## Claims

1. Device (1), in particular for stacking printed products, for producing the body of a book (3) from a stream (2) of printed products (4), whereby the stream (2) comprises the printed products (4) of the body of the book (3) in a sequential arrangement, whereby a printed product (4) of the body of the book (3) comprises a control marking (21), whereby the device (1) comprises a detection means (20) for detecting the control marking (21), whereby the device (1) comprises a separating means (40) for printed product separation of the body of a book (3) corresponding to a sequential arrangement of printed products (4) of the subsequent printed products (4) of the stream (2), whereby the device (1) for printed product separation is configured in dependence on a first detection signal of the detection means (20), whereby the device (1) comprises a glue head (30, 30') for applying glue to a printed product (4) of a sequential arrangement of printed products (4) corresponding to a body of a book (3), whereby the device (1) for applying glue is configured in dependence on a second detection signal of the detection means (20), **characterised in that** the stream is a lap stream.

2. Device (1) according to one of the preceding claims, **characterised in that** the control marking (21) is printed on the printed product (4), in particular within the area of the tail trimming, head trimming and/or the back (4'), whereby the printed product (4) comprises the control marking (21) in particular on a side facing the subsequent printed products (4) of the lap stream (2).

3. Device (1) according to one of the preceding claims, **characterised in that** the control marking (21) of the printed product (4) comprises a first part marking and a second part marking, or exactly one first part marking.

4. Device (1) according to one of the preceding claims, **characterised in that** the detection means (20) comprises a first sensor and a second sensor, or exactly one sensor, for detecting the control marking (21).

5. Device (1) according to one of the preceding claims, **characterised in that** the detection means (20) comprises an optical sensor, in particular a camera and/or a laser scanner.

6. Device (1) according to one of the preceding claims, **characterised in that** the separating means (40) comprises a grab (43, 43'), moveable in dependence on the first detection signal, whereby the grab (43, 43') is configured in particular for reaching under the sequential arrangement of printed products (4) allocated to one body of a book (3) by means of carrying out a movement in a direction that is vertical to a local conveyance direction (100) of the lap stream (2), in particular parallel to the direction of the field of gravity of the earth.

7. Device (1) according to one of the preceding claims, **characterised in that** the glue head (30, 30') is configured for applying glue in the form of a glue spot (33) and/or a glue track (33), in particular within the area of the head trimming, tail trimming and/or the back (4') of the printed product (4) of the body of the book (3).

8. Device (1) according to one of the preceding claims, **characterised in that** the glue head (30, 30') comprises a glue nozzle (32) with an opening diameter of between 0.01 mm and 1 mm, preferably between 0.1 mm and 0.5 mm, particularly preferably of between 0.3 mm and 0.4 mm or between 0.2 mm and 0.3 mm, for applying glue to the printed products (4), in particular within the area of the head trimming, tail trimming and/or the back (4') of the printed products (4) of the body of the book (3).

9. Device (1) according to one of the preceding claims, **characterised in that** the device (1) comprises a pressure element for producing a glue connection by means of applying glue between the printed products (4) of the body of a book (3).

10. Device (1) according to one of the preceding claims, **characterised in that** the control marking (21) comprises a two-dimensional code, in particular a QR code, whereby the two-dimensional code includes control information.

11. Device (1) according to claim 10, **characterised in that** the control information includes information about the number and/or position of the printed products (4) allocated to the body of a book (3) within the lap stream (2), the printed products (4) within the lap stream (2) to which glue is to be applied, and/or the glue spots (33) and/or glue tracks (33) to be applied to the printed products (4).

12. Method for using a device (1), in particular for stacking printed products, for producing the body of a book (3) from a stream (2) of printed products (4), whereby the stream (2) comprises the printed products (4) of the body of the book (3) in a sequential arrangement, whereby a printed product (4) of the body of the book (3) comprises a control marking (21), whereby the device and method for stacking printed products (1) comprise a detection means (20) for detecting the control marking (21), whereby the device (1) comprises a separating means (40) for printed product separation of the sequential arrangement of printed products (4) corresponding to a body of a book (3) from the subsequent printed products (4) of the stream (2), whereby the device (1) is configured for printed product separation in dependence of a first detection signal of the detection means (20), whereby the control marking (21) is detected by the detection means (20) during a first method step, whereby a first detection signal and a second detection signal are generated, whereby glue is applied to a printed product (4) of a sequential arrangement of printed products (4) corresponding to the body of a book (3) during a second method step in dependence on the second detection signal by means of a glue head (30), **characterised in that** the stream is a lap stream and **in that** printed product separation of the sequential arrangement of printed products (4) corresponding to the body of a book (3) from subsequent printed products (4) of the lap stream (2) is realised by means of the separating means (40) during a third method step in dependence on the first detection signal.

13. Method according to claim 12, **characterised in that** glue is applied only to printed products (4) comprising a second part marking during the second method step.

14. Method according to one of the claims 12 or 13, **characterised in that** glue, in particular in the form of a glue spot (33) and/or a glue track (33), is applied to the printed products (4), in particular within the area of the head trimming, tail trimming and/or the back (4') of the printed products (4) of the body of the book (3), during the second method step.

15. Method according to one of the claims 12 to 14, **characterised in that** the separating means (40) comprises a grab (43, 43'), moveable in dependence on the first detection signal, whereby the grab (43, 43') carries out a movement in a direction that is vertical to a local conveyance direction (100) of the lap stream (2) when reaching under the sequential arrangement of printed products (4) allocated to one body of a book (3), in particular parallel to the direction of field of gravity of the earth.

## Revendications

1. Dispositif (1), notamment pour l'empilage de produits d'impression, la fabrication d'un corps d'ouvrage (3) à partir de courant (2) provenant desdits produits d'impression (4), ledit courant (2) comprenant les produits d'impression (4) du corps d'ouvrage (3) en ordre séquentiel, un produit d'impression (4) dudit corps d'ouvrage (3) présentant une marque de commande (21), ledit dispositif (1) présentant une installation de détection (20) destinée à la détection de ladite marque de commande (21), ledit dispositif (1) présentant un dispositif de séparation (40) en vue de la séparation des produits d'impression de l'ordre séquentiel de produits d'impression (4) correspondant à un corps d'ouvrage (3) des produits d'impression (4) suivants du courant (2), ledit dispositif (1) destiné à la séparation des produits d'impression étant configuré en fonction d'un premier signal de détection de ladite installation de détection (20), ledit dispositif (1) présentant une tête d'encollage (30, 30') destinée à l'application de colle sur un produit d'impression (4) de l'ordre séquentiel de produits d'impression (4) correspondant au corps d'ouvrage (3), ledit dispositif (1) étant configuré en vue de l'application de colle en fonction d'un deuxième signal de détection de ladite installation de détection (20), **caractérisé en ce que** le courant est un courant imbriqué.

2. Dispositif (1) selon l'une des revendications précédentes, **caractérisé en ce que** ladite marque de commande (21) est imprimée sur le produit d'impression (4), en particulier dans la zone des marges de rognage inférieure et supérieure et/ou du verso (4'), ledit produit d'impression (4) présentant notamment ladite marque de commande (21) sur le côté tourné vers un des produits d'impression (4) suivants dudit courant imbriqué (2).

3. Dispositif (1) selon l'une des revendications précédentes, **caractérisé en ce que** ladite marque de commande (21) dudit produit d'impression (4) comprend une première marque partielle et une seconde marque partielle, ou juste une première marque partielle.

4. Dispositif (1) selon l'une des revendications précédentes, **caractérisé en ce que** ladite installation de détection (20) présente un premier capteur et un deuxième capteur, ou juste un premier capteur pour la détection de ladite marque de commande (21).

5. Dispositif (1) selon l'une des revendications précédentes, **caractérisé en ce que** ladite installation de détection (20) comprend un capteur optique, en particulier une caméra et/ou un lecteur laser.

6. Dispositif (1) selon l'une des revendications précédentes, **caractérisé en ce que** ledit dispositif de séparation (40) comprend une griffe mobile (43, 43') en fonction du premier signal de détection, ladite griffe (43, 43') étant configurée notamment en vue du chevauchement par-dessous de l'ordre séquentiel de produits d'impression (4) affecté à un corps d'ouvrage (3) en effectuant un mouvement dans une direction perpendiculaire à une direction de transport (100) locale dudit courant imbriqué (2), notamment en parallèle par rapport à la direction du champ de gravité terrestre.

7. Dispositif (1) selon l'une des revendications précédentes, **caractérisé en ce que** la tête d'encollage (30, 30') est configurée pour l'application de colle sous la forme d'un point de colle (33) et/ou d'un cordon de colle (33), notamment dans la zone des marges de rognage inférieure et supérieure et/ou du verso (4') desdits produits d'impression (4) du corps d'ouvrage (3).

8. Dispositif (1) selon l'une des revendications précédentes, **caractérisé en ce que** la tête d'encollage (30, 30') présente une buse de colle (32) d'un diamètre d'ouverture entre 0,01 mm et 1 mm, de préférence entre 0,1 mm et 0,5 mm, tout particulièrement préféré entre 0,3 mm et 0,4 mm ou entre 0,2 mm et 0,3 mm destinée à l'application de colle sur lesdits produits d'impression (4), notamment dans la zone des marges de rognage inférieure et supérieure et/ou du verso (4') desdits produits d'impression (4) du corps d'ouvrage (3).

9. Dispositif (1) selon l'une des revendications précédentes, **caractérisé en ce que** ledit dispositif (1) présente un élément d'impression destiné à la réalisation d'un joint de colle à l'aide de l'application de colle entre lesdits produits d'impression (4) du corps d'ouvrage (3).

10. Dispositif (1) selon l'une des revendications précédentes, **caractérisé en ce que** ladite marque de commande (21) comprend un code bidimensionnel, notamment un QR code, ledit code bidimensionnel présentant une information de commande.

11. Dispositif (1) selon l'une des revendications précédentes, **caractérisé en ce que** ladite information de commande comprend un des informations sur le nombre et/ou la position desdits produits d'impression (4) affectés à un corps d'ouvrage (3) à l'intérieur dudit courant imbriqué (2), desdits produits d'impression (4) à enduire de colle à l'intérieur dudit courant imbriqué (2) et/ou desdits points de colle (33) et/ou desdits cordons de colle (33) à appliquer sur lesdits produits d'impression (4).

12. Procédé destiné à l'utilisation d'un dispositif (1), notamment pour l'empilage de produits d'impression, la fabrication d'un corps d'ouvrage (3) à partir d'un courant (2) provenant desdits produits d'impression (4), ledit courant (2) comprenant les produits d'impression (4) du corps d'ouvrage (3) en ordre séquentiel, un produit d'impression (4) dudit corps d'ouvrage (3) présentant une marque de commande (21), ledit dispositif (1) et le procédé destiné à l'empilage de produits d'impression (1) présentant une installation de détection (20) destinée à la détection de ladite marque de commande (21), ledit dispositif (1) présentant un dispositif de séparation (40) en vue de la séparation des produits d'impression de l'ordre séquentiel de produits d'impression (4) correspondant à un corps d'ouvrage (3) des produits d'impression (4) suivants du courant (2), ledit dispositif (1) destiné à la séparation des produits d'impression étant configuré en fonction d'un premier signal de détection de ladite installation de détection (20), ladite marque de commande (21) de l'installation de détection (20) étant détectée dans une première étape de procédé, un premier signal de détection et un deuxième signal de détection étant générés, de la colle étant appliquée à l'aide de ladite tête d'encollage (30) sur un produit d'impression (4) de l'ordre séquentiel de produits d'impression (4) correspondant au corps d'ouvrage (3) lors d'une deuxième étape de procédé en fonction du deuxième signal de détection, une séparation des produits d'impression de l'ordre séquentiel de produits d'impression (4) correspondant à un corps d'ouvrage (3) des produits d'impression (4) suivants du courant imbriqué (2) étant effectuée à l'aide du dispositif de séparation (40) dans une troisième étape de procédé en fonction du premier signal de détection.

13. Procédé selon la revendication 12, **caractérisé en ce que** de la colle est appliquée lors de la deuxième étape de procédé uniquement sur des produits d'impressions (4) qui présentent une marque partielle.

14. Procédé selon l'une des revendications 12 ou 13, **caractérisé en ce que** de la colle est appliquée sur lesdits produits d'impression (4) sous la forme d'un point de colle (33) et/ou d'un cordon de colle (33), notamment dans la zone des marges de rognage inférieure et supérieure et/ou du verso (4') desdits produits d'impression (4) du corps d'ouvrage (3) lors de la deuxième étape de procédé.

15. Procédé selon l'une des revendications 12 à 14, **caractérisé en ce que** ledit dispositif de séparation (40) comprend une griffe mobile (43, 43') en fonction du premier signal de détection, ladite griffe (43, 43') effectuant durant le chevauchement par-dessous de l'ordre séquentiel de produits d'impression (4) affecté à un corps d'ouvrage (3) un mouvement dans une direction perpendiculaire à une direction de transport (100) locale dudit courant imbriqué (2), notamment en parallèle par rapport à la direction du champ de gravité terrestre.
